# EUROPÄISCHE PATENTSCHRIFT

(11) **EP 1 027 563 B1**
(45) Veröffentlichungstag und Bekanntmachung des Hinweises auf die Patenterteilung: **05.06.2002**
(21) Anmeldenummer: 98955526.3
(22) Anmeldetag: 28.10.1998
(51) Int. Cl.: F24F 5/00, F24F 13/068

(54) **WANDELEMENT ZUR KLIMATISIERUNG VON RÄUMEN**
WALL ELEMENT FOR AIR CONDITIONING INNER AREAS
ELEMENT DE PAROI POUR LA CLIMATISATION DE LOCAUX

(30) Priorität: 28.10.1997 DE 19747565
(43) Veröffentlichungstag der Anmeldung: 16.08.2000
(73) Patentinhaber: FRAUNHOFER-GESELLSCHAFT ZUR FÖRDERUNG DER ANGEWANDTEN FORSCHUNG E.V., 80636 München (DE)
(72) Erfinder: MAYER, Erhard, D-83607 Holzkirchen (DE); SCHWAB, Rudolf, 83551 Lenggries (DE)
(74) Vertreter: Nierhaus, Florian
(86) Internationale Anmeldenummer: EP9806827
(87) Internationale Veröffentlichungsnummer: WO9922183

(56) Entgegenhaltungen:
- EP-A- 0 380 660
- EP-A- 0 740 114
- DE-A- 4 315 113
- DE-C- 4 308 968
- PATENT ABSTRACTS OF JAPAN vol. 097, no. 003, 31. März 1997 -& JP 08 303822 A (NATL HOUSE IND CO LTD), 22. November 1996

## Beschreibung

### Technisches Gebiet

Die Erfindung betrifft ein zur Klimatisierung durch Austausch von Wärmestrahlung bestimmtes Wandelement mit mindestens einer Wärmetauschplatte.

Derartige Wärmetauschplatten werden zur Temperatursteuerung insbesondere von Gebäuderäumen und insbesondere zu deren Kühlung zunehmend als Alternative zur herkömmlichen Zwangsbelüftung eingesetzt (EP 740 114 A2).

Darüberhinaus ist aus der JP-A-08303822 ein Wandelement mit einer Wärmetauschplatte bekannt, die mit einer Vielzahl von winzigen Belüftungöffnungen versehen ist, so daß das Wandelement eine Filterfunktion aufweist.

### Stand der Technik

Bei der herkömmlichen Zwangsbelüftung wird ein Gebäuderaum über eine Quellluftleitung, die über einen Quellluftauslass in den Gebäuderaum mündet, mit neuer oder aufbereiteter Luft versorgt, die durch ihre Temperatur gleichzeitig die Temperatur des Raumes beeinflußt und diesen beispielsweise kühlt. Herkömmliche Quelluftauslässe werden in der Regel im Fußbereich angebracht.

Die gebräuchlichen Zwangsbelüftungseinrichtungen sind in mehrfacher Hinsicht nachteilig- Die ausschließlich durch Luftemeuerung bewirkte Klimatisierung, insbesondere Kühlung des Raumes erfordert hohe Luftwechselraten mit oft unangenehmen Folgen für im Raum anwesende Personen. So führt der hohe Luftaustausch leicht zu thermischer Unbehaglichkeit der Personen infolge Zugluft, bedingt durch eine hohe Austrittsgeschwindigkeit kompakter Quellluft und durch einen hohen Turbulenzgrad der Quellluftströmung.

Zudem wirken die durch hohe Strömungsgeschwindigkeiten verursachten Konvektionsgeräusche akustisch meist sehr störend. Diese Hintergrundgeräusche können wegen der begrenzten Querschnittsfläche der Luftaustritte nur bedingt reduziert werden. So dürfen die Quelluftauslässe in der Regel eine Bauhöhe von etwa 80 cm nicht überschreiten, um Zugluft durch zu hohe waagerechte Strömungen im Kopfbereich zu vermeiden. Infolgedessen ist eine ausreichende Luftversorgung nur durch eine entsprechend hohe Strömungsgeschwindigkeit erreichbar.

Ein weiterer Nachteil der herkömmlichen Klimatisierung durch Zwangsbelüftung besteht darin, daß die Luftzuführung über einen einzigen Quellluftauslass eine individuelle Einstellung des Raumklimas, d. h. eine arbeitsplatzspezifische Regulierung der (lokalen) Raumtemperatur prinzipiell ausschließt. Auch im Falle mehrerer Quellluftauslässe wird nach bisherigem Stand der Technik die Quellluftzuführung lediglich verzweigt, ohne dass eine Steuerung der Luftzufuhr durch die einzelnen Quellluftschächte vorgesehen ist. Jedoch kann eine undifferenzierte Belüftung aufgrund des naturgemäß individuell unterschiedlichen Wärmeempfindens nur von einem Teil der in Arbeits- und Aufenthaltsräumen gleichzeitig anwesenden Personen als angenehm empfunden werden. So beträgt die sog. minimale Unzufriedenheitsrate bei konventioneller Belüftung auch in günstigen Fällen immer noch 5 % bis 20 %.

Schließlich führt die Luftbewegung bei derzeit erforderlichen Strömungsgeschwindigkeiten in konventionell belüfteten Aufenthaltsräumen zu häufigen Klagen über trockene Luft, wobei der Staubgehalt der zugeführten Luft wesentlich zur Belastung der Atemwege beiträgt. Diese Belastung wird besonders im Falle der Heizung des Raumes durch Quellluftzufuhr spürbar.

Aber selbst bei Verwendung der wasser- oder luftdurchströmten Deckenkühlung wird hierdurch lediglich die Raumtemperatur beeinflusst; der Austausch verbrauchter Luft dagegen muss weiterhin durch Luftzufuhr über konventionelle Quellluftauslässe erfolgen. Damit bleiben die mit der Zwangsbelüftung bisher verbundenen Nachteile, insbesondere die Zugluft- und Geräuschentwicklung, weiter bestehen.

### Darstellung der Erfindung

Der Erfindung liegt die Aufgabe zugrunde, ein Wandelement, das zur Klimatisierung des jeweiligen Raumes durch Austausch von Wärmestrahlung mindestens eine Wärmetauschplatte aufweist, derart weiterzubilden, dass die Qualität, d.h. die Reinheit der Luft verbessert wird und ihre Temperatur im Bereich jedes Arbeitsplatzes individuell eingestellt werden kann.

Diese Aufgabe wird erfindungsgemäß durch die Vorrichtung nach Anspruch 1 gelöst.

Durch die an der Wärmetauschplatte vorbeigespülte bzw. vorbeigeleitete Luft wird die durch die Infrarotstrahlung aufgenommene Wärme wie im Falle der herkömmlichen Wasserkühlung abgeleitet. Darüber hinaus weist die Wärmetauschplatte des er-findungsgemäßen Wandelements eine Vielzahl von Belüftungsöffnungen auf, so dass die zur Kühlung verwendete Luft nicht nur abgeleitet, sondern teilweise auch in den Raum hinein geleitet wird.

Dadurch kommt dem erfindungsgemäßen Wandelement zugleich die Funktion der Luftemeuerung zu. Auch die Kühlung selbst geschieht auf zweifache Weise, nämlich durch die Ableitung der durch Infrarotstrahlung aufgenommenen Wärmemenge durch den Kaltluftkreislauf auf der Rückseite der Wärmetauschplatte (d.h. im Innem des Wandelements und seiner Zuluft- und Abluftleitung) und zusätzlich durch die Belüftung des Raumes durch kältere Luft aus den in der Wärmetauschplatte befindlichen Öffnungen.

Entsprechendes gilt für den Fall der Heizung des Raumes.

Diese Öffnungen sind bevorzugt über die ganzen Bereich der Wärmetauschplatte mehr oder weniger gleichmäßig verteilt und bewirken somit eine großflächige Belüftung des Raumes. Insbesondere bei Anbringung des erfindungsgemäßen Wandelements an der Decke ist die Quelluftversorgung sehr gleichmäßig, da höhenbedingte Turbulenzen nur am Rand der Kühlfläche auftreten können. Deren Größe kann typischerweise zwischen der Größe einer Schreibtischfläche bis hin zur Größe der gesamten Deckenfläche variieren. Sofern das Wandelement die gesamte Decke des Raumes verkleidet, entfallen auch eventuelle Randturbulenzen weitgehend.

Durch die Großflächigkeit der mit Belüftungsöffnungen versehenen Kühlplatte ergibt sich bei vorgegebenem Volumenstrom eine kleine Austrittsgeschwindigkeit, wodurch der bislang unvermeidbaren Zugluftentstehung vorgebeugt wird. Die große Austrittsfläche bedingt femer einen entsprechend geringen Strömungswiderstand, so dass auch die akustische Belästigung durch Konvektionsgeräusche abnimmt. Eine möglichst große Wandelementfläche ist nicht zuletzt wegen des dadurch erhöhten langwelligen Strahlungsaustausches von Vorteil.

Eine Ausführungsform sieht vor, dass die Wärmetauschplatte weitgehend aus Metall besteht. Im einfachsten Fall wird eine perforierte bzw. gelochte Metallplatte als Wärmetauschplatte verwendet.

Der hohe Metallflächenanteil erhöht die durch Absorption von Wärmestrahlung bewirkte Kühlung des Raumes. Aufgrund der guten Wärmeleitfähigkeit wird die aufgenommene Wärme schnell zur zuluftseitigen, dem Raum abgewandten Seite der Wärmetauschplatte transportiert und dort durch den oberhalb der Kühlplatte vorbeiströmenden Hauptluftstrom aufgenommen und abgeleitet.

Das zweite erfindungsgemäße Merkmal sieht vor, dass die in der Wärmetauschplatte befindlichen Belüftungsöffnungen mit einem Mikrofilter versehen sind. Durch einen solchen Mikrofilter wird nicht nur die Luft von Staub gereinigt; zusätzlich wird auch die Austrittgeschwindigkeit der Luft selbst gebremst. Dies vermeidet die Entstehung von Zugluft und hat ferner einen über die Fläche der Wärmetauschplatte noch gleichmäßigeren Luftdurchtritt zur Folge. Dadurch können die im einfachsten Fall kreisrunden Belüftungsöffnungen beliebig vergrößert oder stattdessen beispielsweise Schlitze oder andere relativ großflächige Belüftungsöffnungen vorgesehen sein, ohne dass die Homogenität des Luftdurchtritts darunter leidet. Ebenso kann die Wärmetauschplatte mehrteilig gestaltet sein mit entsprechenden Belüftungsöffnungen in den Zwischenräumen. Der Mikrofilter wird vorzugsweise zuluftseitig als vollflächige Beschichtung auf der Wärmetauschplatte angebracht.

Gerade durch großflächige Austrittsöffnungen werden die bei Einsatz eines Filters zunächst in Kauf zu nehmenden Reibungsverluste am Filter und die dadurch bedingten Energieverluste der Ventilatoren minimiert. Positiv macht sich die durch den Mikrofilter verursachte zusätzliche Dämpfung der Ventilationsgeräusche bemerkbar.

Eine weitere Ausführungsform sieht eine zur Klimatisierung bestimmte Vorrichtung vor mit mindestens zwei Wandelementen und mit mindestens zwei Luftzuführungen, von denen jede mit je einem Wandelement verbunden ist, um dessen Luftzufuhr unabhängig von der Luftzufuhr des jeweils anderen Wandelements zu steuem.

In Gruppenarbeitsräumen ermöglicht diese Ausführungsform in Verbindung mit einer an sich bekannten Luftzufuhrsteuerung an jedem einzelnen Arbeitsplatz eine individuelle Regulierung der Raumtemperatur, wodurch die Reduzierung der minimalen Unzufriedenheitsrate auf Null erreicht werden kann.

Grundsätzlich kann das Wandelement statt an der Decke ebenso an, einer Seitenwand angebracht sein, oder es kann als freistehende Wandfläche im Raum aufgestellt werden und einen Arbeitsplatz beispielsweise in Kopfnähe klimatisieren.

Speziell bei zwischen benachbarten Arbeitsplätzen aufgestellten Wandelementen bietet es sich an, zwei erfindungsgemäße Wandelemente in entgegengesetzter Orientierung miteinander zu verbinden. Daher sieht eine weitere Ausführungsform vor, dass beide Wandelemente zu einem beidseitig wärmetauschenden Wandelement mit Zwischenwand zusammengefügt sind.

Auf diese Weise wird auf jeder Seite des Wandelements ein Arbeitsplatz durch eine der Wärmetauschflächen klimatisiert.

Mit dem erfindungsgemäßen Wandelement und seinen Ausführungsformen wird es möglich, in Räumen mit vorhandener Zwangsbelüftung eine zugluftarme, geräuscharme, feinstaubgefilterte und individuell einstellbare Klimatisierung zu gewährleisten. Gerade angesichts der Kosten einer Umstellung des Energieträgers Luft auf Wasser bietet der Einsatz der erfindungsgemäßen Wandelemente einen kostengünstigen Ausweg.

So können die erfindungsgemäßen luftdurchströmten Kühlflächen auch zusätzlich an zu sanierende Klimaanlagen angeschlossen werden. In diesem Fall wird nur noch ein Teil der bereits vorhandenen Zwangsbelüftung zur Luftemeuerung weiterverwendet, was eine Reduzierung thermisch und akustisch störender hoher Luftgeschwindigkeiten zur Folge hat.

### Kurze Beschreibung der Zeichnung

Die Erfindung wird exemplarisch anhand der Zeichnung näher erläutert, deren einzige
- Figur: einen Querschnitt durch ein erfindungsgemäßes Wandelement zeigt.

### Beschreibung eines Ausführungsbeispiels

Das in der Fig. dargestellte Wandelement 1 weist auf der dem Raum oder dem Arbeitsplatz zugewandten Seite eine vorzugsweise metallische Wärmetauschplatte 2 auf, die eine Vielzahl von Belüftungsöffnungen 3 enthält. Zuluftseitig befindet sich ein Mikrofilter 4 zur Reinigung der Luft von Staub und dergleichen. Der Hauptstrom der Kühlluft wird durch eine Luftzuführung 5 in das Wandelement eingeleitet und strömt größtenteils zwischen der mit d(~m Mikrofilter versehenen Wärmetauschplatte und der Rückwand 6 hindurch auf die Abluftleitung 7 zu, während ein kleinerer Teil der Luft durch den Mikrofilter und die Belüftungsöffnungen hindurch in den zu klimatisierenden Raum eintritt. Sofern das Wandelement an der Wand eines Gebäuderaumes, z. B. ganzflächig an der Decke, angebracht wird, kann der Hauptstrom der Kühlluft auch zwischen dem Wandelement und der Deckenwand verlaufen. Das erfindungsgemäße Wandelement benötigt in diesem Fall keine eigene Rückwand. In gleicher Weise erstreckt sich die Erfindung auf alle weiteren naheliegenden Abwandlungen der konkreten Ausführungsform.

## Patentansprüche

1. Zur Klimatisierung durch Austausch von Wärmestrahlung bestimmtes Wandelement (1) mit mindestens einer Wärmetauschplatte (2),
**dadurch gekennzeichnet,**
**dass** die Wärmetauschplatte (2) eine Vielzahl von Belüftungsöffnungen (3) aufweist und dass die sich in der Wärmetauschplatte befindlichen Belüftungsöffnungen (3) mit einem Mikrofilter (4) versehen sind.

2. Wandelement nach Anspruch 1
**dadurch gekennzeichnet,**
**dass** die Wärmetauschplatte (2) weitgehend aus Metall besteht.

3. Zur Klimatisierung bestimmte Vorrichtung mit mindestens zwei Wandelementen (2) nach Anspruch 1 oder 2 mit mindestens zwei Luftzuführungen (5), von denen jede mit je einem Wandelement (1) verbunden ist, um dessen Luftzufuhr unabhängig von der Luftzufuhr des jeweils anderen Wandelements (1) zu steuern.

4. Vorrichtung nach Anspruch 3,
**dadurch gekennzeichnet,**
**dass** beide Wandelemente (1) zu einem beidseitig wärmetauschenden Wandelement mit Zwischenwand zusammengefügt sind.

5. Vorrichtung nach Anspruch 4,
**dadurch gekennzelchnet,**
dass das Wandelement als freistehende Wandfläche im Raum aufstellbar ist.

## Claims

1. A wall element (1), for air-conditioning rooms by exchange of radiant heat, with at least one heat exchanger plate (2), **characterized in that** the heat exchanger plate (2) has a plurality of ventilating openings (3) and **in that** the ventilating openings (3)in the heat exchanger plate are provided with a micro-filter (4).

2. A wall element according to claim 1, **characterized in that** the heat exchanger plate (2) consists largely of metal.

3. Apparatus for air-conditioning with at least two wall elements (2) according to claim 1 or 2, with at least two air feeds (5), each of which is connected to a wall element (1), in order to control its air supply independently of the air supply of the respective other wall element (1).

4. Apparatus according to claim 3, **characterized in that** the two wall elements (1) are combined in a double-sided heat exchanging wall element with an intermediate wall.

5. Apparatus according to claim 4, **characterized in that** the wall element can be set up in the room as a free-standing wall surface.

## Revendications

1. Elément de paroi (1) destiné à la climatisation par l'échange de rayonnement thermique, ayant au moins une plaque d'échange de chaleur (2).
**caractérisé en ce que**
la plaque d'échange de chaleur (2) comporte un grand nombre d'orifices de ventilation (3) et
les orifices de ventilation (3) de la paroi d'échange de chaleur comportent un micro-filtre (4).

2. Elément de paroi selon la revendication 1.
**caractérisé en ce que**
la plaque d'échange de chaleur (2) est principalement en métal.

3. Dispositif destiné à la climatisation ayant au moins deux éléments de paroi (2) selon la revendication 1 ou 2 et au moins deux allmentations d'air (5) dont chacune est reliée à un élément de paroi (2) pour commander son alimentation en air indépendamment de l'alimentation en air de l'autre élément de paroi (1).

4. Dispositif selon la revendication 3,
**caractérisé en ce que**
les deux éléments de paroi (1) sont réunis en un unique élément de paroi d'échange de chaleur sur ses deux faces, avec une paroi intermédiaire.

5. Dispositif selon la revendication 4,
**caractérisé en ce que**
l'élément de paroi peut s'installer comme surface de paroi libre dans un local.
